# EUROPÄISCHE PATENTSCHRIFT

(11) **EP 1 987 740 B1**
(45) Veröffentlichungstag und Bekanntmachung des Hinweises auf die Patenterteilung: **31.08.2011**
(21) Anmeldenummer: 08006992.5
(22) Anmeldetag: 08.04.2008
(51) Int. Cl.: A47C 23/06

(54) **Lattenrost**
Slatted frame
Caillebotis

(30) Priorität: 13.04.2007 DE 202007005413 U
(43) Veröffentlichungstag der Anmeldung: 05.11.2008
(73) Patentinhaber: Diemer & Dr. Jaspert GbR, 85630 Grasbrunn (DE)
(72) Erfinder: Diemer, Gregor, 85456 Wartenberg (DE); Jaspert, Bodo F., 85630 Grasbrunn (DE)
(74) Vertreter: Manitz, Finsterwald & Partner GbR

(56) Entgegenhaltungen:
- DE-U1- 8 707 696
- DE-U1- 9 316 706

## Beschreibung

Die vorliegende Erfindung betrifft einen Lattenrost mit zwei Längsholmen, zwei Querholmen und mehreren sich parallel zu den Querholmen erstreckenden Federleisten, die über Randlager federnd auf den Längsholmen abgestützt sind, wobei mindestens ein Teil der Federleisten als Doppelleiste ausgebildet ist mit einer oberen, über die Randlager abgestützten Federleiste und einer unteren, mit der oberen Federleiste über mindestens einen Härtenschieber verbundenen Federleiste, der zur Härteneinstellung zwischen einer Mittenstellung und einer Randstellung auf der Federleiste verschiebbar ist, wobei der Härtenschieber ein Stützelement aufweist, über welches der Härtenschieber und mit ihm die obere Federleiste in der äußersten Randstellung des Härtenschiebers mittelbar oder unmittelbar auf dem Längsholm abgestützt ist. Darüber hinaus betrifft die Erfindung ein Randlager und einen Härtenschieber für einen Lattenrost.

Durch die Härteneinstellung über die Härtenschieber kann die Federhärte des Lattenrostes individuellen Bedürfnissen angepasst werden. Insbesondere können bestimmte Bereiche wie der Lordosenbereich zur besseren Unterstützung härter eingestellt werden als andere Bereiche wie beispielsweise der Schulter- oder Hüftbereich.

Üblicherweise weisen die verstellbaren Doppelfederleisten zwei Härtenschieber auf, die zwischen einer Mittenstellung und einer Randstellung längs der Doppelfederleiste verschiebbar sind. Befinden sich beide Härtenschieber in der Mitte der Doppelfederleiste, so kann die untere Federleiste frei schwingen. Die Abstützung erfolgt daher im Wesentlichen durch die obere Federleiste und ist entsprechend weich. Befinden sich die beiden Härtenschieber jeweils an einem Ende der Doppelfederleiste, so federn die beiden Leisten gemeinsam. Daraus ergibt sich eine entsprechend erhöhte Federkraft und Stützwirkung.

Bekannt ist es, die Härtenschieber mit einem Vorsprung zu versehen, über welchen der Härtenschieber in seiner äußersten Randstellung auf dem zugehörigen Längsholm abgestützt ist. Dadurch ist auch die Federleiste über den Härtenschieber auf dem Längsholm abgestützt, also nicht mehr über das Randlager. Auf diese Weise kann auch das elastische Randlager hart gestellt werden.

Ein Lattenrost mit den Merkmalen des Oberbegriffs von Anspruch 1 ist aus DE 8707 696 U bekannt.

Der Erfindung liegt die Aufgabe zugrunde, einen Lattenrost mit erweiterter Funktionalität anzugeben und hierfür Randlager und Härtenschieber zur Verfügung zu stellen.

Diese Aufgabe wird dadurch gelöst, dass mindestens zwei voneinander verschiedene, übereinander angeordnete Positionen vorgesehen sind, in denen der Härtenschieber und mit ihm die obere Federleiste über das Stützelement auf dem Längsholm abstützbar ist.

Durch die Abstützbarkeit des Lattenschiebers in mindestens zwei übereinander angeordneten Positionen kann bei dem erfindungsgemäßen Lattenrost nicht nur das Randlager hart gestellt werden, sondern es ist auch möglich, die Höhe des Randlagers zu variieren. Damit verändert sich auch die Höhe der zugehörigen Federleiste, so dass der Lattenrost in bestimmten Bereichen angehoben werden kann. Eine besondere Unterstützung in bestimmten Bereichen kann dadurch weiter verbessert werden, beispielsweise im Lordosenbereich.

Das Stützelement des Härtenschiebers kann starr ausgebildet sein wie bei bekannten Lattenrosten. Wie dort kann dadurch das Randlager hart gestellt werden, wobei aber aufgrund der Erfindung unterschiedliche Höhen des Randlagers eingestellt werden können.

Nach einer besonderen Ausgestaltung der Erfindung kann der Härtenschieber auch ein Stützelement aufweisen, welches in Richtung senkrecht zur Lattenrostfläche federnd ausgebildet ist, insbesondere eine Blattfeder. Damit kann die Federleiste des Lattenrostes auf Wunsch mit einer anderen Federhärte auf dem Längsholm abgestützt werden als über das federnde Randlager. Dabei ist es grundsätzlich auch möglich, sowohl ein federndes Stützelement als auch ein nicht federndes Stützelement vorzusehen, so dass wahlweise das Randlager hart gestellt oder eine andere, insbesondere höhere Federhärte im Randlagerbereich der Federleiste eingestellt werden kann.

Nach einer Ausgestaltung der Erfindung ist das Stützelement des Härtenschiebers als Vorsprung ausgebildet. Dies ist konstruktiv einfach zu realisieren. Durch entsprechende Aufnahmen im Randlager oder im Längsholm des Lattenrostes kann das Stützelement über diesen Vorsprung in verschiedenen Höhen abgestützt werden.

Eine andere Möglichkeit, den Härtenschieber in verschiedenen Höhen abzustützen, besteht darin, dass das Stützelement zwei Vorsprünge umfasst, von denen mindestens einer zwischen einer vorspringenden Stellung und einer zurückgezogenen Stellung verschiebbar ist. Dadurch kann der Härtenschieber wahlweise über nur einen Vorsprung oder über beide Vorsprünge bzw. wahlweise über den einen Vorsprung oder über den anderen Vorsprung abgestützt werden. Auch hierdurch sind verschiedene Höheneinstellungen möglich. Dabei können die beiden Vorsprünge auch unterschiedliche Höhe aufweisen.

Bevorzugt sind beide Härtenschieber einer Doppelleiste erfindungsgemäß ausgebildet. Dadurch kann eine symmetrische Verstellung ausgeführt werden.

Das Federelement des Randlagers kann als im Querschnitt elliptisches Federelement ausgebildet sein. Dadurch ergibt sich eine gute Eingriffsmöglichkeit für das Stützelement des Härtenschiebers, insbesondere im Fall von zwei Vorsprüngen.

Herstellungstechnisch günstig ist eine Weiterbildung der Erfindung, wonach das Randlager mit zwei Aufnahmen für je eine Federleiste ausgebildet ist. Dabei sind insbesondere im Bereich beider Aufnahmen Mittel zur erfindungsgemäßen Höheneinstellung, insbesondere Aufnahmen für Vorsprünge des Stützelements des zugehörigen Härtenschiebers vorgesehen.

Ebenfalls bevorzugt ist die Herstellung der Randlager und der Härtenschieber mit Stützelement aus Kunststoff.

Ausführungsbeispiele der Erfindung sind in den Zeichnungen dargestellt und werden nachfolgend beschrieben. Es zeigen, jeweils in schematischer Darstellung,
- Fig. 1: eine perspektivische Ansicht eines Doppelrandlagers und eines Härtenschiebers,
- Fig. 2: eine Seitenansicht der Teile von Fig. 1,
- Fig. 3: eine Rückansicht der Teile von Fig. 1,
- Fig. 4: eine Draufsicht auf die Oberseite der Teile von Fig. 1,
- Fig. 5: eine perspektivische Ansicht einer Variante zu Fig. 1,
- Fig. 6: eine Seitenansicht der Teile von Fig. 5,
- Fig. 7: eine Rückansicht der Teile von Fig. 5, und
- Fig. 8: eine Draufsicht auf die Oberseite der Teile von Fig. 5.

Die in den Fig. 1 bis 8 dargestellten Teile können zusammen mit einem Lattenrost bekannter Bauart eingesetzt werden, der durch zwei Längsholme, zwei Querholme und mehrere, sich parallel zu den Querholmen erstreckende Federleisten gebildet ist, wobei mindestens ein Teil der Federleisten als Doppelleiste mit einer oberen Federleiste und einer unteren Federleiste ausgebildet ist. Bei den dargestellten Teilen handelt es sich um Randlager 1 und Härtenschieber 2, die nachfolgend näher beschrieben werden.

Das in der Fig. 1 bis 4 dargestellte Randlager 1 ist als Doppellager ausgebildet mit zwei Aufnahmen 3₁ und 3₂ für das Ende je einer Federleiste bekannter Bauart. Die Aufnahmen 3₁ und 3₂ sind über je ein im Querschnitt ellipsenförmiges Federelement 4₁, 4₂ mit einer gemeinsamen Basis 5 verbunden. Die Basis 5 besteht im Wesentlichen aus einer hochkant angeordneten länglichen Grundplatte 6, die an ihrer Unterseite mit zwei Dübelaufnahmen 7 versehen ist, über welche das Randlager 1 an einem Holm insbesondere Längsholm eines Lattenrostes befestigbar ist. Oberhalb der beiden Dübelaufnahmen 7 der Grundplatte 6 sind jeweils paarweise nebeneinander angeordnete Ausnehmungen 8 vorgesehen, wobei jeweils zwei Paare 8₁ und 8₂ übereinander angeordnet sind.

Der in den Fig. 1 bis 4 dargestellte Härtenschieber 2 ist als im Querschnitt im Wesentlichen rechteckiger Ring 9 ausgebildet, der in seinem Inneren mit einer im Querschnitt T-förmigen Unterteilung 10 versehen ist. Oberhalb der Unterteilung 10 ist daher ein Aufnahmeraum 11 für die beiden Leisten einer Doppelleiste gebildet. Das heißt, der Aufnahmeraum 11 ist in etwa doppelt so hoch und genauso breit wie die Aufnahmen 3₁ und 3₂. Die Abmessungen des Raums 11 sind dabei so gewählt, dass der Härtenschieber 2 längs der Doppelleiste mit Gleitführung verschoben werden kann.

Auf der dem Randlager 1 zugewandten Seite des Härtenschiebers 2 greift in die beiden unterhalb des Aufnahmeraums 10 ausgebildeten Räume 12₁ und 12₂ ein in den Figuren nicht erkennbarer Halteabschnitt einer abgewinkelten Blattfeder 13 ein, die unterhalb des Rings 9 angeordnet ist und einen ersten Schenkel 13₁ und einen zweiten Schenkel 13₂ aufweist. Der erste Schenkel 13₁ schließt an den Halteabschnitt der Blattfeder 13 auf der dem Randlager 1 zugewandten Seite an und erstreckt sich vom Randlager 1 weg nach unten bis zur Verbindungsstelle 14 zum zweiten Schenkel 13₂, welcher sich dementsprechend von der Verbindungsstelle 14 nach unten in Richtung auf das Randlager 1 erstreckt. An seinem von der Verbindungsstelle 14 abgewandten Ende weist der zweite Schenkel 13₂ zwei insbesondere in Fig. 1 erkennbare Nasen 15₁, 15₂ auf, mit denen die Blattfeder 13 in die Ausnehmungen 8 der Grundplatte 6 des Randlagers 1 eingreifen kann.

Wie man erkennt, kann die Blattfeder 13 mit den Nasen 15₁ und 15₂ wahlweise in zwei untere Ausnehmungen 8₁ oder zwei darüber angeordnete Ausnehmungen 8₂ der Grundplatte 6 des Randlagers 1 eingesetzt werden. Darüber hinaus kann die Blattfeder 13 mit den Nasen 15₁ und 15₂ auch auf der oberen Schmalseite 16 der Grundplatte 6 des Randlagers 1 abgestützt werden, da die Grundplatte 6 über je ein Zwischenstück 17₁, 17₂ mit den beiden Federelementen 4₁ und 4₂ verbunden ist, so dass zwischen der Oberseite 16 der Grundplatte 6 und den Federelementen 4₁ und 4₂ ein Freiraum vorhanden ist.

Obwohl in den Fig. 1 bis 4 nur ein Härtenschieber 2 dargestellt ist, kann jedem der Aufnahmen 3₁ und 3₂ ein solcher Härtenschieber 2 zugeordnet sein. Außerdem können auch die anderen Enden der zugehörigen Doppelleisten mit entsprechenden Härtenschiebern 2 und Randlagern 1 ausgestattet sein. Genauso gut können die Randlager 1 auch als einfache Randlager mit nur einer Aufnahme für eine Federleiste ausgebildet sein. Über den Lattenrost kann eine beliebige Anzahl derartiger Randlager 1 und Härtenschieber 2 vorgesehen sein. Bevorzugt sind diese jedoch in den besonders zu unterstützenden Bereichen wie dem Lordosebereich vorgesehen.

Folgende Verstellmöglichkeiten ergeben sich mit den dargestellten Randlagern und Härtenschiebern:
Zunächst einmal kann der dargestellte Härtenschieber 2 beliebig über die Doppelleiste des Lattenrostes verschoben werden, um in bekannter Weise eine gewünschte Härte einzustellen, also insbesondere in einen mittleren Bereich für eine geringe Härte und in einen Randbereich für eine große Härte. Darüber hinaus kann der Härtenschieber 2 mit seinen Nasen 15₁ und 15₂ in ein paar Ausnehmungen 8 eingesteckt werden, beispielsweise
wie in den Figuren 1 bis 4 dargestellt in ein unteres Paar 8₁. Die den Härtenschieber 2 durchgreifende Doppelleiste ist dadurch nicht mehr nur über die elliptische Feder 4₂ des Randlagers 1 sondern zusätzlich über die abgewinkelte Blattfeder 13 abgestützt. Die Federhärte der Abstützung ist dadurch entsprechend erhöht. Um die Federhärte weiter zu erhöhen, kann der Härtenschieber 2 mit seinen Nasen 15₁ und 15₂ in das obere Paar Ausnahmungen 8₂ eingesteckt werden. Eine noch größere Federhärte ergibt sich, wenn die Nasen 15₁ und 15₂ des Härtenschiebers 2 auf der Oberseite 16 der Grundplatte 6 abgestützt werden. Statt nur zwei übereinander angeordneten Paaren von Ausnehmungen 8 können natürlich auch mehr derartige Paare vorgesehen sein.

Bei der in den Fig. 5 bis 8 dargestellten Variante ist das Randlager 1 ebenfalls als Doppellager mit zwei Aufnahmen 3₁ und 3₂ für je eine Federleiste ausgebildet. Die Aufnahmen 3₁ und 3₂ sind auch hier über im Querschnitt ellipsenförmige Federelemente 4₁ und 4₂ auf einer Basis 5' abgestützt. Die Basis 5' ist hier als einfache horizontale Platte 6' ausgebildet, die an ihrer Unterseite mit zwei nach unten gerichteten Befestigungsdübeln 7' versehen ist.

Der Härtenschieber 2 weist bei dieser Variante ebenfalls einen im Querschnitt im Wesentlichen rechteckigen Ring 9 auf. Anstelle der Blattfeder 13 der ersten Variante ist hier jedoch an der Unterseite des Rings 9 ein Vorsprung 18 vorgesehen, der zum Eingreifen in das Innere 19 eines Federelementes 4₁, 4₂ ausgebildet ist. Zudem ist unterhalb des Vorsprungs 18 ein zweiter Vorsprung 20 vorhanden, der in Richtung auf das Randlager 1 an dem ersten Vorsprung 18 zwischen einer vorspringenden Stellung und einer zurückgezogenen Stellung verschiebbar geführt ist. Der zweite Vorsprung 20 ist in seiner vorgeschobenen Stellung ebenfalls zum Eingriff in das Innere 19 eines Federelementes 4₁, 4₂ ausgebildet. Wie man insbesondere in Fig. 5 und 7 erkennt, muss das Federelement 4₁ bzw. 4₂ hierfür allerdings gestreckt werden, was aufgrund der Elastizität des Federelementes 4₁, 4₂ ohne weiteres möglich ist.

Die verschiedenen Einstellmöglichkeiten der zweiten Variante sind den Fig. 5 bis 8 entnehmbar. So kann auch hier der Härtenschieber 2 längs der zugehörigen Doppelleiste zwischen einer mittleren Stellung und einer Randstellung verschoben werden. Die mittlere Stellung entspricht der in Fig. 5 ganz links dargestellten Situation, wo sich vor der Aufnahme 3₁ und der Feder 4₁ des Randlagers 1 kein Härtenschieber 2 befindet. Die Randstellung entspricht der rechts daneben dargestellten Situation. Der Härtenschieber 2 befindet sich vor der Aufnahme 3₂ und dem Federelement 4₂, sein Vorsprung 18 greift aber noch nicht in das Innere 19 der Feder 4₂ ein. Damit ist eine große Federhärte der Doppelleiste eingestellt, das Randlager aber nach wie vor elastisch.

Noch weiter rechts in Fig. 5 ist die Situation dargestellt, in welcher der Härtenschieber 2 mit seinem oberen Vorsprung 18 in das Innere 19 der Feder 4₃ eingreift. Die Federhärte der Doppelleiste ist auch hier auf hart gestellt, wobei zusätzlich das Randlager ebenfalls auf hart gestellt ist, indem sich nun der Härtenschieber 2 und mit ihm die Doppelfederleiste über den Vorsprung 18 auf der Basis 5' des Randlagers 1 abstützt. Das heißt, das Federelement 4₃ ist wirkungslos.

Bei dem ganz rechts in Fig. 5 dargestellten Fall greift der Härtenschieber 2 mit beiden Vorsprüngen 18 und 20 in das Innere 19 des Federelementes 4₄. Hierfür wurde der untere Vorsprung 20 vorgeschoben und das Federelement 4₄ gestreckt. Auch in diesem Fall ist die Doppelfederleiste auf hart gestellt und die Wirkung der Feder 4₄ aufgehoben. Zudem ist nun das Randlager 1 angehoben, so dass sich auch die Doppelfederleiste in einer erhöhten Position befindet. Durch entsprechende Variation der beiden Vorsprünge 18 und 20 kann die Höhe der angehobenen Position verändert werden. Beispielsweise können beide Vorsprünge 18, 20 dieselbe Höhe aufweisen, oder der obere Vorsprung kann eine größere Höhe aufweisen als der untere Vorsprung 20.

### Bezugszeichenliste

- 1: Randlager
- 2: Härtenschieber
- 3₁ - 3₄: Aufnahme
- 4₁ - 4₄: Federelement
- 5, 5': Basis
- 6, 6': Grundplatte
- 7: Dübelaufnahme
- 7': Dübel
- 8₁, 8₂: Ausnehmung
- 9: Ring
- 10: Unterteilung
- 11: Raum
- 12₁, 12₂: Raum
- 13: Blattfeder
- 13₁, 13₂: Schenkel
- 14: Verbindung
- 15₁, 15₂: Nase
- 16: Oberseite von 6
- 17: Zwischenstück
- 18: oberer Vorsprung
- 19: Inneres von 4
- 20: unterer Vorsprung

## Patentansprüche

1. Lattenrost mit zwei Längsholmen, zwei Querholmen und mehreren sich parallel zu den Querholmen erstreckenden Federleisten, die über Randlager (1) auf den Längsholmen abgestützt sind, wobei mindestens ein Teil der Federleisten als Doppelleiste ausgebildet ist mit einer oberen, über die Randlager (1) federnd abgestützten Federleiste und einer unteren, mit der oberen Federleiste über mindestens einen Härtenschieber (2) verbundenen Federleiste, der zur Härteneinstellung zwischen einer Mittenstellung und einer Randstellung auf der Federleiste verschiebbar ist, wobei der Härtenschieber (2) ein Stützelement (13, 18, 20) aufweist, über welches der Härtenschieber (2) und mit ihm die obere Federleiste in der äußersten Randstellung des Härtenschiebers (2) mittelbar oder unmittelbar auf dem Längsholm abgestützt ist,
**dadurch gekennzeichnet, dass** mindestens zwei voneinander verschiedene, übereinander angeordnete Positionen vorgesehen sind, in denen der Härtenschieber (2) und mit ihm die obere Federleiste über das Stützelement (13, 18, 20) auf dem Längsholm abstützbar ist.

2. Lattenrost nach Anspruch 1,
**dadurch gekennzeichnet, dass** der Härtenschieber (2) ein Stützelement (13) aufweist, welches in Richtung senkrecht zur Lattenrostfläche federnd ausgebildet ist.

3. Lattenrost nach Anspruch 2,
**dadurch gekennzeichnet, dass** das Stützelement (13) als abgewinkelte Blattfeder ausgebildet ist.

4. Lattenrost nach einem der vorhergehenden Ansprüche,
**dadurch gekennzeichnet,**
**dass** wenigstens ein Teil der Randlager (1) zwei übereinander angeordnete Ausnehmungen (8₁, 8₂) zur wahlweisen Aufnahme eines Stützelements (13) eines zugeordneten Härtenschiebers (2) aufweist.

5. Lattenrost nach Anspruch 1,
**dadurch gekennzeichnet, dass** das Stützelement als Vorsprung (18, 20) ausgebildet ist.

6. Lattenrost nach Anspruch 1,
**dadurch gekennzeichnet, dass** das Stützelement zwei Vorsprünge (18, 20) umfasst, von denen mindestens ein Vorsprung (20) zwischen einer vorspringenden Stellung und einer zurückgezogenen Stellung verschiebbar ist.

7. Lattenrost nach Anspruch 6,
**dadurch gekennzeichnet, dass** zwei Vorsprünge (18, 20) mit unterschiedlicher Höhe vorgesehen sind.

8. Lattenrost nach einem der vorhergehenden Ansprüche,
**dadurch gekennzeichnet, dass** an einer Doppelfederleiste zwei Härtenschieber (2) gemäß einem der vorhergehenden Ansprüche vorgesehen sind.

9. Lattenrost nach einem der vorhergehenden Ansprüche,
**dadurch gekennzeichnet, dass** das Randlager (1) ein elliptisches Federelement (4) aufweist.

10. Lattenrost nach einem der vorhergehenden Ansprüche,
**dadurch gekennzeichnet, dass** das Randlager (1) als Doppelrandlager mit zwei Aufnahmen (3₁, 3₂) ausgebildet ist.

11. Lattenrost nach einem der vorhergehenden Ansprüche,
**dadurch gekennzeichnet, dass** das Randlager (1) oder der Härtenschieber (2) aus Kunststoff besteht.

12. Randlager für Federleisten eines Lattenrostes mit den Merkmalen des vorhergehenden Anspruchs 4.

13. Härtenschieber für Federleisten eines Lattenrostes mit den Merkmalen eines der vorhergehenden Ansprüche 1 bis 11.

## Claims

1. A slatted frame having two longitudinal bars, two transverse bars and a plurality of spring slats which extend parallel to the transverse bars and which are supported on the longitudinal bars via marginal supports (1), wherein at least some of the spring slats are designed as double slats, having an upper spring slat resiliently supported via the marginal supports (1) and a lower spring slat connected to the upper spring slat via at least one hardness adjustment slide (2) which is displaceable on the spring slat between a centre position and a marginal position for the hardness adjustment, wherein the hardness adjustment slide (2) has a support element (13, 18, 20) via which the hardness adjustment slide (2), and with it the upper spring slat, is supported indirectly or directly on the longitudinal bar in the most extreme marginal position of the hardness adjustment slide,
**characterised in that**
at least two positions are provided which differ from one another, which are arranged above one another and in which the hardness adjustment slide (2), and with it the upper spring slat, is arranged on the longitudinal bar via the support element (13, 18, 20).

2. A slatted frame in accordance with claim 1,
**characterised in that**
the hardness adjustment slide (2) has a support element (13) which is resilient in the direction perpendicular to the slatted frame surface.

3. A slatted frame in accordance with claim 2,
**characterised in that**
the support element (13) is made as an angled leaf spring.

4. A slatted frame in accordance with any one of the preceding claims,
**characterised in that**
at least some of the marginal supports (1) have two recesses (8₁, 8₂) arranged above one another for the selective reception of a support element (13) of an associated hardness slider (2).

5. A slatted frame in accordance with claim 1,
**characterised in that**
the support element is made as a projection (18, 20).

6. A slatted frame in accordance with claim 1,
**characterised in that**
the support element includes two projections (18, 20) of which at least one projection (20) is displaceable between a projecting position and a retracted position.

7. A slatted frame in accordance with claim 6,
**characterised in that**
two projections (18, 20) having different heights are provided.

8. A slatted frame in accordance with any one of the preceding claims,
**characterised in that**
two hardness adjustment sliders (2) in accordance with any one of the preceding claims are provided at a double spring slat.

9. A slatted frame in accordance with any one of the preceding claims,
**characterised in that**
the marginal support (1) has an elliptical spring element (4).

10. A slatted frame in accordance with any one of the preceding claims,
**characterised in that**
the marginal support (1) is made as a double-margin support having two receivers (3₁, 3₂).

11. A slatted frame in accordance with any one of the preceding claims,
**characterised in that**
the marginal support (1) or the hardness adjustment slide (2) comprises plastic.

12. A marginal support for spring slats of a slatted frame having the features of the preceding claim 4.

13. A hardness adjustment slide for spring slats of a slatted frame having the features of any one of the preceding claims 1 to 11.

## Revendications

1. Sommier à lattes comprenant deux poutres longitudinales, deux poutres transversales et plusieurs barrettes-ressorts s'étendant parallèlement aux poutres transversales, qui sont soutenues sur les poutres longitudinales au moyen de paliers de bordure (1), au moins une partie des barrettes-ressorts étant réalisées sous forme de barrettes doubles avec une barrette-ressort supérieure, soutenue avec effet élastique via les paliers de bordure (1) et une barrette-ressort inférieure, reliée à la barrette-ressort supérieure via au moins un coulisseau de réglage de dureté (2), lequel est déplaçable, pour le réglage de la dureté, entre une position médiane et une position de bordure sur la barrette-ressort, ledit coulisseau de réglage de dureté (2) comprenant un élément de soutien (13, 18, 20) via lequel le coulisseau de réglage de dureté (2), et avec lui la barrette-ressort supérieure, est soutenu directement ou indirectement sur la poutre longitudinale dans la position de bordure la plus extérieure du coulisseau de réglage de dureté,
**caractérisé en ce que**
il est prévu au moins deux positions différentes l'une de l'autre, agencées l'une au-dessus de l'autre, dans lesquelles le coulisseau de réglage de dureté (2), et avec lui la barrette-ressort supérieure, peut être soutenu sur la poutre longitudinale via l'élément de soutien (13, 18, 20).

2. Sommier à lattes selon la revendication 1,
**caractérisé en ce que** le coulisseau de réglage de dureté (2) comprend un élément de soutien (13) qui est réalisé avec effet élastique en direction perpendiculaire à la surface du sommier à lattes.

3. Sommier à lattes selon la revendication 2,
**caractérisé en ce que** l'élément de soutien (13) est réalisé sous forme d'un ressort à lame coudé.

4. Sommier à lattes selon l'une des revendications précédentes, **caractérisé en ce qu'**au moins une partie des paliers de bordure (1) comporte deux évidements (81, 82) agencés l'un au-dessus de l'autre, pour recevoir sélectivement un élément de soutien (13) d'un coulisseau de réglage de dureté (2) associé.

5. Sommier à lattes selon la revendication 1,
**caractérisé en ce que** l'élément de soutien est réalisé sous forme d'une saillie (18, 20).

6. Sommier à lattes selon la revendication 1,
**caractérisé en ce que** l'élément de soutien comprend deux saillies (18, 20), parmi lesquelles au moins une saillie (20) est déplaçable entre une position en saillie et une position en retrait.

7. Sommier à lattes selon la revendication 6,
**caractérisé en ce qu'**il est prévu deux saillies (18, 20) avec des hauteurs différentes.

8. Sommier à lattes selon l'une des revendications précédentes, **caractérisé en ce que** sur une barrette-ressort double il est prévu deux coulisseaux de réglage de dureté (2) selon l'une des revendications précédentes.

9. Sommier à lattes selon l'une des revendications précédentes, **caractérisé en ce que** le palier de bordure (1) comprend un élément à ressort (4) elliptique.

10. Sommier à lattes selon l'une des revendications précédentes, **caractérisé en ce que** le palier de bordure (1) est réalisé sous forme de palier de bordure double avec deux récepteurs (31, 32).

11. Sommier à lattes selon l'une des revendications précédentes, **caractérisé en ce que** le palier de bordure (1) ou le coulisseau de réglage de dureté (2) est en matière plastique.

12. Palier de bordure pour barrette-ressort d'un sommier à lattes comprenant les caractéristiques de la revendication 4.

13. Coulisseau de réglage de dureté pour barrette-ressort d'un sommier à lattes comprenant les caractéristiques de l'une des revendications précédentes 1 à 11.
